# EUROPÄISCHE PATENTSCHRIFT

(11) **EP 0 086 998 B1**
(45) Veröffentlichungstag und Bekanntmachung des Hinweises auf die Patenterteilung: **30.04.1986**
(21) Anmeldenummer: 83100855.2
(22) Anmeldetag: 29.01.1983
(51) Int. Cl.: E04F 11/02

(54) **Treppenförmige Tragkonstruktion**
Stepped supporting structure
Ossature en gradins

(30) Priorität: 29.01.1982 DE 3202933
(43) Veröffentlichungstag der Anmeldung: 31.08.1983
(73) Patentinhaber: Gerlach, Horst, D-8000 München 71 (DE)
(72) Erfinder: Gerlach, Horst, D-8000 München 71 (DE)
(74) Vertreter: Pätzold, Herbert, Dr.-Ing.

## Beschreibung

Die Erfindung bezieht sich auf eine treppenförmige Tragkonstruktion gemäß den Merkmalen des Oberbegriffes des Anspruches 1.

Eine derartige aus einzelnen Tragelementen zusammengesetzte treppenförmige Tragkonstruktion ist bereits durch die DE-U-66 10 332 bekannt geworden.

Bei diesem Stand der Technik ist am vorderen Ende des Tragteiles eines oberen Tragelementes für eine Trittstufe das obere Ende eines Tragbolzens starr angeschweißt, dessen unteres konisches Ende in eine entsprechende konische Bohrung im hinteren Rohrstück des Tragteils eines nächst tieferliegenden Tragelementes verankert ist. Hierzu muß das konische Ende des Tragbolzens und die entsprechende konische Bohrung in dem hinteren Rohrstück mit hoher Maßtoleranz sorgfältig bearbeitet sein, damit das konische Ende des Tragbolzens in der konischen Bohrung des hinteren Rohrstückes einen satten Sitz findet. Die konische Verankerung zwischen dem unteren Ende des Tragbolzens und der Bohrung in dem Rohrstück ist durch eine Sicherungsschraube gesichert, die mit ihrem Gewinde in eine zentrale Bohrung am unteren Ende des Tragbolzens eingreift und sich mit ihrem Kopf an einer Sicherungsplatte abstützt, deren äußerer Rand auf dem unteren Rand des Rohrstückes liegt.

Die bekannte Konstruktion ist fertigungstechnisch wegen der notwendig hohen Maßtoleranzen sehr aufwendig und damit herstellungsmäßig mit relativ hohen Kosten verbunden. Die Sicherungsschraube hat dabei keine Verankerungsfunktion. Sie hat lediglich die Aufgabe zu verhindern, daß der Paßsitz sich durch Schwingungen in der Treppe löst. Die Stabilität der Treppe ist aber durch den Paßsitz wesentlich mitbestimmt.

Aufgabe der Erfindung ist es, eine treppenförmige Tragkonstruktion der eingangs genannten Art anzugeben, bei der der hohe Fertigungsaufwand eines genauen Paßsitzes zwischen Konusflächen vermieden wird, der Vorteil eines solchen Paßsitzes zur sicheren Verankerung ineinandergreifender Treppenbauteile aber im wesentlichen erhalten bleibt.

Die vorstehende Aufgabe wird mit den kennzeichnenden Merkmalen des Anspruches 1 gelöst. Vorteilhafte Ausführungen nach der Erfindung ergeben sich aus den Merkmalen der Unteransprüche.

Ein bevorzugtes Ausführungsbeispiel nach der Erfindung ist in einer schematischen Zeichnung dargestellt. Hierin zeigt:
Figur 1 eine Ansicht eines einzelnen Tragelementes nach der Erfindung in verkleinerter Darstellung und
Figur 2 einen Schnitt durch das hintere Ende des Tragelementes nach Fig. 1, das an ein weiteres entsprechendes Tragelement angeschlossen ist.

In Fig. 1 ist ein erfindungsgemäßes Tragelement als Ganzes mit 1 hezeichnet. Mehrere solcher miteinander verbundener Tragelelemente bilden eine erfindungsgemäße Tragkonstruktion für gerade und/oder gewendelte Treppenläufe. Jedes Tragelement 1 dient dabei zur Unterstützung einer Trittstufe, z.B. aus Holz. Vorzugsweise bildet die erfindungsgemäße Tragkonstruktion eine Mittelwange, die aus einzelnen Mittelwangenteilen zusammengesetzt ist, wobei ein Mittelwangenteil einem Tragelement entspricht.

Jedes Tragelement nach Fig. 1 besteht aus einem waagerecht angeordneten Tragteil 2 aus einem Vierkantrohr. Am vorderen Ende des Vierkantrohres nahe der vorderen Kante der nicht dargestellten, auf dem Vierkantrohr ruhenden Trittstufe, ist ein senkrecht nach unten ragendes vorderes Rohrstück 3 angeschweißt. In entsprechender Weise ist am hinteren Ende des Vierkantrohres ein senkrecht nach oben ragendes hinteres Rohrstück 4 angeschweißt. Das hintere Rohrstück 4 ist wesentlich kürzer als das vordere Rohrstück 3 und ist nur wenig länger als das Tragteil 2 hoch ist.

In Fig. 2 sind die entsprechenden Teile von Fig. 1 mit den gleichen Bezugszeichen versehen.

Ein Endabschnitt 5 am unteren Ende des vorderen Rohrstückes 3 ist mit einer kegelstumpfförmig verjüngten Außenfläche 6 versehen. In dem hinteren Rohrstück 4 nahe seinem unteren Ende ist eine erste Lochscheibe 7 fest eingeschweißt. Außerdem ist in dem vorderen Rohrstück 3 nahe seinem unteren Ende eine zweite Lochscheibe 8 fest eingeschweißt. Auf der ersten Lochscheibe 7 stützt sich eine Kegelhülse 9 ab, deren zylindrische Außenfläche satt an der zylindrischen Innenwandung des Rohrstückes 4 anliegt. Die Innenfläche 9' der Kegelhülse 9 ist entsprechend kegelstumpfförmig ausgebildet, wobei die Wandstärke der Kegelhülse 9 in Richtung zum oberen Ende des hinteren Rohrstückes 4 abnimmt.

Die Kegelfläche 9' der Kegelhülse 9 einerseits und die Kegelfläche 6 am vorderen Rohrstück 3 weisen im wesentlichen die gleiche Steigung auf, wie Fig. 2 verdeutlicht. Damit vermag sich die kegelstumpfförmige Außenfläche am vorderen Rohrstück 3 an der entsprechenden kegelstumpfförmigen Innenfläche der Kegelhülse 9 abzustützen.

Die erste Lochscheibe 7 weist ein zentrales Loch 10 auf, durch die der Schaft 11 eines Spannbolzens 12 mit Spiel hindurchgreift. Der Spannbolzen 12 besitzt einen Bolzenkopf 13, der sich an der Außenseite der ersten Lochscheibe 7 abstützt. Das freie Ende des Schaftes 11 ist mit einem Gewinde 14 versehen, das in die zentrale Gewindebohrung 15 eingreift, die das Loch der zweiten Lochscheibe 8 in dem vorderen Rohrstück 3 bildet.

Durch festes Anziehen des Spannbolzens 12 werden die beiden Rohrstücke 3 und 4 fest miteinander verspannt.

Dabei wird der freie, sich zum oberen Ende des hinteren Rohrstückes 4 verjüngende Ringspalt zwischen der kegelstumpfförmig verjüngten Außenfläche 6 am unteren Ende des vorderen Rohrstückes 3 und der gegenüberliegenden zylindrischen Innenwandung im hinteren Rohrstück 4 im wesentlichen von der Kegelhülse 9 ausgefüllt.

Vorteilhafterweise weist die Kegelhülse 9 eine solche axiale Länge auf, daß sie im fest verspannten Zustand des Spannbolzens 12 das untere Ende des vorderen Rohrstückes 3 etwas überragt.

Es kann von besonderem Vorteil sein, die Kegelhülse 9 aus einem Kunatstoff zu bilden. Auf diese Weise ist es möglich, auch größere Toleranzen bei der Fertigung der kegelstumpfförmigen Außenfläche 6 am Rohrstück 3 auszugleichen. Es ist dabei für den Fachmann klar, einen solchen Kunststoff für die Kegelhülse 9 auszuwählen, der sich beim Festspannen des Spannbolzens 12 satt in den kegeligen Ringspalt zwischen den beiden Rohrstücken 3 und 4 hineinzieht und dabei eine biegesteife Verbindung zwischen den Rohrstücken 3 und 4 über einer wesentlichen axialen Länge sicherstellt.

Sofern die Kegelhülse 9 aus einem biegeelastischem Kunststoff besteht, kann es vorteilhaft sein, sie mit einem nicht dargestellten Längsschlitz zu versehen. Auf diese Weise läßt sich die Kegelhülse 9 derart dimensionieren, daß sie vor der Montage in das hintere Rohrstück 4 einen etwas größeren Außendurchmesser aufweist als der Innendurchmesser des Rohrstückes 4. Die Weite des Längsschlitzes bzw. Längsspaltes kann dann derart ausgewählt sein, daß die Kegelhülse sich unter Vorspannung in das hintere Rohrstück 4 einsetzen läßt, wobei der Längsschlitz mehr oder weniger zusammengedrückt ist.

Es kann weiterhin von Vorteil sein, die Kegelhülse 9 mit mehreren über ihren Umfang gleichmäßig verteilten axialen Schlitzen,.z.B. 3 oder 5 Schlitze, zu versehen, die von dem dünneren Hülsenende ausgehen und mit Abstand von dem dickeren Hülsenende enden.

Obwohl es für viele Anwendungsfälle besonders vorteilhaft ist, eine Kegelhülse aus Kunatstoff zu verwenden, können auch Kegelhülsen aus Metallcn geeignet sein, insbesondere wenn sie aus Metallen bestehen, die relativ weich gegenüber dem für die Rohrstücke verwendeten Stahl sind. Auch bei metallischen Kegelhülsen kann es vorteilhaft sein, einen Längsschlitz oder mehrere nicht durchgehende Schlitze vorzusehen.

Entsprechend Fig. 2 ist es für viele Anwendungsfälle vorteilhaft, die erste Lochscheibe 7 im hinteren Rohrstück 4 festzuschweißen. Das wird vor allem dann gelten, wenn die Kegelhülse 9 aus Kunststoff besteht.

Es ist jedoch im Rahmen der Erfindung auch möglich, eine erste Lochscheibe 7 zu wählen, die mit relativ geringem Spiel in das hintere Rohrstück 4 einsetzbar ist und sich lediglich auf der breiteren Stirnfläche der Kegelhülse 9 abstützt. Durch festes Verspannen des Spannbolzens 12 wird die Kegelhülse 9 über die Lochscheibe 7 weitgehend in den freien Ringspalt zwischen den beiden Rohrstücken 3 und 4 hineingezwängt, um dadurch einen satten Sitz des Rohrstückes 3 in dem Rohrstück 4 zu erreichen, die dabei fest miteinander verkeilt sind.

Damit beim gegenseitigen Verspannen der Rohrstücke 3 und 4 die von der Kegelhülse 9 radial nach Innen auf das Ende des vorderen Rohrstückes 3 zur Wirkung gebrachten Keilkräfte nicht zu Rohrverbiegungen führen, ist es vorteilhaft, die zweite Lochscheibe 8 nahe dem unteren Ende des vorderen Rohrstückes 3 anzuordnen und zwar vorzugsweise im Bereich der kegelstumpfförmigen Außenfläche des vorderen Rohrstückes 3.

Die Lage der ersten Lochscheibe 7 ist im hinteren Rohrstück 4 vorteilhafterweise derart ausgewählt, daß die Außenfläche des Bolzenkopfes 13 etwa mit der Stirnfläche am unteren Ende des Rohrstückes 4 fluchtet. Es ist dann auch moglich, das offene untere Ende des Rohrstückes 4 mit einer Kunststoffhülse 16 abzudecken, die teilweise in das Rohrstück 4 eingreift und sich mit einem flachen Rand an der unteren Stirnfläche des Rohrstückes 4 abstützt.

## Patentansprüche

1. Treppenförmige Tragkonstruktion für gerade und/oder gewendelte Treppenläufe aus einzelnen miteinander biege- und schubfest verbundenen metallischen Tragelementen (I), wobei jedes Tragelement (I) zur Unterstützung einer Trittstufe aus einem waagerecht angeordneten Tragteil (2) aus einem Vierkantrohr besteht, an dem im Bereich der vorderen Trittstufenkante ein senkrecht nach unten weisendes vorderes (3) und im Bereich der hinteren Trittstufenkante ein senkrecht nach oben gerichtetes hinteres Rohrstück (4) angeschweißt ist, wobei außerdem jeweils zum Anschluß zweier unmittelbar benachbarter Tragelemente (1) das vordere Rohrstück (3) am oberen Tragelement und das hintere Rohrstück (4) am unteren Tragelement teleskopartig ineinandergreifen, wobei fernerhin zur festen Verspannung zweier unmittelbar benachbarter Tragelemente (I) ein Spannbolzen (12) vorhanden ist, der koaxial zu den beiden ineinandergreifenden Rohrstücken liegt und sich einerseits an einer am hinteren Rohrstück (4) angeordneten ersten Lochscheibe (7) abstützt, und andererseits in eine Gewindebohrung (15) innerhalb des vorderen Rohrstücks (3) eingreift, wobei das vordere Rohrstück (3) vom hinteren (4) umschlossen ist und wobei ein Endabschnitt (5) am unteren Ende des vorderen Rohrstücks (3) als Kegelstumpf ausgebildet ist, dessen Außenfläche (6) sich an einer entsprechenden kegelstumpfförmigen Innenfläche (9') abstützt, dadurch gekennzeichnet, daß die Gewindebohrung (15) innerhalb einer mit dem vorderen Rohrstück (3) fest verbundenen zweiten Lochscheibe (8) angeordnet ist und die Innenfläche (9') Teil einer Kegelhülse (9) ist, die mit ihre zylindrischen Außenfläche satt an der Innenwandung des hinteren Rohrstücks (4) aniegt, und sich mit ihrer breiteren Stirnfläche auf der ersten Lochscheibe (7) im hinteren Rohrstück (4) nahe seinem unteren Ende abstützt, wobei der Spannbolzen (12) zwischen den beiden Lochscheiben (7, 8) verspannt ist.

2. Tragkonstruktion nach Anspruch 1, dadurch gekennzeichnet, daß die erste Lochscheibe (7) im hinteren Rohrstück (4) fest angeordnet ist.

3. Tragkonstruktion nach Anspruch 1 oder 2, dadurch gekennzeichnet, daß die Kegelhülse (9) aus Kunststoff ist.

4. Tragkonstruktion nach einem der Ansprüche 1 bis 3, dadurch gekennzeichnet, daß die Kegelhülse (9) einen Längsschlitz aufweist.

5. Tragkonstruktion nach einem der Ansprüche 1 bis 3, dadurch gekennzeichnet, daß die Kegelhülse (9) mehrere über den Umfang gleichmäßig verteilte axiale Schlitze aufweist, die von dem dünneren Hülsenende ausgehen und mit Abstand von dem dickeren Hülsenende enden.

6. Tragkonstruktion nach einem der Ansprüche 1 bis 5, dadurch gekennzeichnet, daß der Kopf (13) des Spannbolzens (12) sich an der ersten Lochscheibe (7) im hinteren Rohrstück (4) abstützt, wobei die Außenfläche des Spannbolzens etwa mit der Stirnfläche am unteren Ende des Rohrstückes fluchtet.

7. Tragkonstruktion nach einem der Ansprüche 1 bis 6, dadurch gekennzeichnet, daß das offene untere Ende des hinteren Rohrstückes (4) mit einer Kunststoffhülse (16) abgedeckt ist, die teilweise in das Rohrstück eingreift.

8. Tragkonstruktion nach einem der Ansprüche 1 bis 7, dadurch gekennzeichnet, daß im fest verspannten Zustand des Spannbolzens (12) der freie, sich zum oberen Ende des hinteren Rohrstückes verjüngende Ringspalt zwischen der kegelstumpfförmigen Außenfläche (6) am unteren Ende des vorderen Rohrstückes und der gegenüberliegenden zylindrischen Innenwandung im hinteren Rohrstück im wesentlichen von der Kegelhülse (9) ausgefüllt ist.

9. Tragkonstruktion nach Anspruch 8, dadurch gekennzeichnet, daß die Kegelhülse (9) im fest verspannten Zustand des Spannbolzens (12) das untere Ende des vorderen Rohrstückes (5) etwas überragt.

10. Tragkonstruktion nach einem der Ansprüche 1 bis 9, dadurch gekennzeichnet, daß der Schaft (11) des Spannbolzens (12) das Loch (10) der ersten Lochscheibe (7) in dem hinteren Rohrstück (4) mit Spiel durchragt.

11. Tragkonstruktion nach einem der Ansprüche 1 bis 10, dadurch gekennzeichnet, daß die zweite Lochscheibe (8) nahe dem unteren Ende des vorderen Rohrstückes (3) im Bereich seiner kegelstumpfförmig verjüngten Außenfläche (6) angeordnet ist.

## Revendications

1. Ossature en gradins pour un escalier droit et/ou tournant, constituée par un assemblage d'éléments métalliques porteurs (1) résistant à la flexion et aux déplacements; chaque élément porteur (1) comportant une partie porteuse (2) en tube carré, disposée horizontalement pour soutenir une marche de l'escalier; une pièce tubulaire avant (3) orientée vers le bas étant fixée par soudage à cette partie porteuse, dans la zone du bord antérieur de la marche, et une pièce tubulaire arrière (4) orientée vers le haut étant fixée de mème à la partie porteuse (2), dans la zone du bord postérieur de la marche; la pièce tubulaire avant (3) de chaque élément porteur (1) et la pièce tubulaire arrière (4) de l'élément porteur (1) immédiatement sous-jacent étant engagées télescopiquement l'une dans l'autre, pour assurer l'assemblage de ces deux éléments porteurs adjacents (1); un boulon de serrage (12) étant prévu en outre, pour se monter de manière coaxiale dans les deux pièces tubulaires (3,4) engagées l'une dans l'autre, afin de solidariser les deux éléments porteurs adjacents (1) ainsi associés, en prenant appui d'une part sur une première rondelle percée (7) montée dans la pièce tubulaire arrière (4), et en se vissant d'autre part dans un trou taraudé (15) prévu dans la pièce tubulaire avant (3); (3) étant entourée par la pièce tubulaire arrière (4); et l'extrémité inférieure (5) de la pièce tubulaire avant (3) étant constituée par un tronc de cône dont la surface externe (6) est en appui sur une surface tronconique interne (9') qui lui correspond; cette ossature étant caractérisée en ce que le trou taraudé (15) est ménagé dans une deuxième rondelle percée (8), fixée à l'intérieur de la pièce tubulaire avant (3); et en ce que la surface tronconique interne (9') fait partie d'une douille profilée (9), comportant une surface externe cylindrique ajustée dans la pièce tubulaire arrière (4), et dont la face frontale la plus large est en appui sur la première rondelle percée (7) montée dans la partie tubulaire arrière (4), au voisinage de son extril mité inférieure; le boulon de serrage (12) agissant en tension entre les deux rondelles percées (7,8).

2. Ossature selon la revendication 1, caractérisée en ce que la première rondelle percée (7) est montée à demeure dans la pièce tubulaire arrière (4).

3. Ossature selon l'une des revendications 1 ou 2, caractérisée en ce que la douille profilée (9) est en matière plastique.

4. Ossature selon l'une des revendications 1 à 3, caractérisée en ce que la douille profilée (9) comporte une fente longitudinale.

5. Ossature selon l'une des revendications 1 à 3, caractérisée en ce que la douille profilée (9) comporte plusieurs fentes axiales réparties régulièrement autour de cette douille, et qui partent de l'extrémité la plus mince de la douille pour s'arrêter à une certaine distance de l'extrémité épaisse de celle-ci.

6. Ossature selon l'une des revendications 1 à 5, caractérisée en ce que la tête (13) du boulon de serrage (12) est en appui sur la première rondelle percée (7), qui est montée dans la pièce tubulaire arrière (4); la face externe de la tête du boulon de serrage étant sensiblement au niveau de la face frontale de l'extrémité inférieure de cette pièce tubulaire (4).

7. Ossature selon l'une des revendications 1 à 6, caractérisée en ce que l'extrémité inférieure ouverte de la partie tubulaire arrière (4) est recouverte par un bouchon en matière plastique (16), qui est engagé en partie dans cette partie tubulaire.

8. Ossature selon l'une des revendications 1 à 7, caractérisée en ce qu'en position de montage du boulon de serrage (12) vissé à fond, l'interstice annulaire existant entre la surface externe tronconique (6) de l'extrémité inférieure de la partie tubulaire avant (3), et la surface cylindrique interne de la partie tubulaire arrière (4), associée à la dite surface externe, est rempli de manière sensiblement complète par la douille profilée (9).

9. Ossature selon la revendication 8, caractérisée en ce que la douille profilée (9) déborde legerement au-delà de l'extrémité inférieure de la partie tubulaire avant (5), en position de montage du boulon de serrage (12) vissé à fond.

10. Ossature selon l'une des revendications 1 à 9, caractérisée en ce que la tige (11) du boulon de serrage (12) passe avec un jeu dans le trou (10) de la première rondelle percée (7) montée dans la partie tubulaire arrière (4).

11. Ossature selon l'une des revendications 1 à 10, caractérisée en ce que la deuxième rondelle percée (8) est montée près de l'extrémité inférieure de la partie tubulaire avant (3), dans la région amincie de la surface externe de profil tronconique (6) de cette extrémité.

## Claims

1. Stepped supporting structure for straight and/or spiral stairways, which comprises individual metallic supporting elements (1) which are connected to one another in a manner resistant to bending and pressure forces, wherein for supporting a step each supporting element (1) comprises a horizontally arranged supporting part (2) made of a square-section tube to which a vertically downwardly directed forward tubular portion (3) is welded in the region of the forward step edge and to which a vertically upwardly directed rear tubular portion (4) is welded in the region of the rear step edge, wherein also in order to connect each two directly adjoining supporting elements (1) the forward tubular portion (3) at the upper supporting element and the rear tubular portion (4) at the lower supporting element engage telescopically in one another, wherein moreover for secure clamping of two directly adjoining supporting elements (1) there is provided a clamping bolt (12) which is situated coaxially with respect to the two interengaging tubular portions and which on the one hand bears on a first apertured disc (7) situated on the rear tubular portion (4) and on the other hand engages in a screwthreaded bore (15) within the forward tubular portion (3), wherein the forward tubular portion (3) is surrounded by the rear tubular portion (4), and wherein an end section (15) on the lower end of the forward tubular portion (3) is of frustoconical construction with its outer surface (6) bearing against a corresponding frustoconical inner surface (9'), characterised in that the screwthreaded bore (15) is arranged within a second apertured disc (8) connected securely to the forward tubular portion (3), and the inner surface (9') is part of a conical sleeve (9) which with its cylindrical outer surface bears flush against the inner wall of the rear tubular portion (4) and, with its broader end face, tubular portion (4) near the lower end of the latter, the clamping bolt (12) being clamped between the two apertured discs (7, 8).

2. Supporting structure according to claim 1, characterised in that the first apertured disc (7) is arranged securely in the rear tubular portion (4).

3. Supporting structure according to claim 1 or 2; characterised in that the conical sleeve (9) is made of synthetic plastic material.

4. Supporting structure according to one of claims 1 to 3, characterised in that the conical sleeve (9) has a longitudinal slot.

5. Supporting structure according to one of claims 1 to 3, characterised in that the conical sleeve (9) comprises a plurality of axial slots which are distributed uniformly over the circumference and which start from the thinner end of the sleeve and end short of the thicker end of the sleeve.

6. Supporting structure according to one of claims 1 to 5, characterised in that the head (13) of the clamping bolt (12) bears on the first apertured disc (7) in the rear tubular portion (4), the outer surface of the clamping bolt finishing approximately flush with the end face of the lower end of the tubular portion.

7. Supporting structure according to one of claims I to 6, characterised in that the open lower end of the rear tubular portion (4) is covered with a cap (16) made of synthetic plastic material which engages partly into the tubular portion.

8. Supporting structure according to one of claims 1 to 7, characterised in that in the securely clamped state of the clamping bolt (12) the free annular gap, narrowing towards the upper end of the rear tubular portion, between the frustoconical outer surface (6) on the lower end of the forward tubular portion and the oppositely situated cylindrical inner wall surface in the rear tubular portion is substantially filled with the conical sleeve (9).

9. Supporting structure according to claim 8, characterised in that the conical sleeve (9) projects slightly beyond the lower end of the forward tubular portion (5) in the securely clamped state of the clamping bolt (12).

10. Supporting structure according to one of claims 1 to 9, characterised in that the shank (11) of the clamping bolt (12) projects with clearance through the aperture (10) in the first apertured disc (7) in the rear tubular portion (4).

11. Supporting structure according to one of claims 1 to 10, characterised in that the second apertured disc (8) is arranged near the lower end of the forward tubular portion (3) in the region of its frustoconically tapered outer surface (6).
